# FASCICULE DE BREVET EUROPEEN

(11) **EP 0 799 595 B1**
(45) Date de publication et mention de la délivrance du brevet: **22.08.2001**
(21) Numéro de dépôt: 96402151.3
(22) Date de dépôt: 10.10.1996
(51) Int. Cl.: A47K 10/38

(54) **Boîtier destiné à contenir une bande dépliable ou déroulable**
Behälter für ein entfaltbares oder abrollbares Band
Box for containing an unfoldable or unrollable band

(43) Date de publication de la demande: 08.10.1997
(73) Titulaire: Nouveaux Produits et Projets, 92210 Saint Cloud (FR)
(72) Inventeur: TEPAS, Bernard, 73490 La Ravoire (FR); POTIE, Henry, 75005 Paris (FR)

(56) Documents cités:
- BE-A- 894 053
- GB-A- 2 002 327
- US-A- 4 436 221
- US-A- 4 534 491

## Description

La présente invention concerne un boîtier destiné à contenir une bande dépliable ou déroulable, telle que notamment un non-tissé. Une telle bande peut être imprégnée d'un produit cosmétique ou autre.

Ledit boîtier comprend un récipient ouvert dans sa partie supérieure et adapté à recevoir ladite bande, une paroi transversale obturant sensiblement la partie supérieure du récipient et présentant un orifice de passage de ladite bande, et un couvercle destiné à fermer le boîtier et comportant dans sa partie supérieure une ouverture de passage de la bande obturée par un élément de fermeture mobile.

Le boîtier comporte également des moyens formant support de la paroi transversale, et une cavité ménagée entre l'orifice de la paroi transversale et l'ouverture du couvercle et adaptée à recevoir un morceau de bande.

L'invention concerne également un procédé pour l'installation automatique d'une bande dépliable ou déroulable dans le boîtier précité.

Selon l'état de la technique, la mise en boîte de telles bandes est essentiellement effectuée à la main. Or la manipulation manuelle de ces bandes n'est pas hygiénique et par conséquent, les bandes ne sont pas microbiologiquement propres.

De plus, les boîtiers de l'art antérieur ne sont pas suffisamment étanches pour empêcher un dessèchement des bandes imprégnées, et pour maintenir ces bandes dans un état microbiologiquement propre avant Leur utilisation.

On connaît par le brevet GB 2 002 327 un conteneur de distributeur de papier humide, comportant les caractéristiques du préambule de la revendication 1.

Le brevet US 4 436 221 montre un conteneur pour distribuer des essuie-mains pré-humidifiés et comportant une plaque supérieure horizontale pourvue d'une ouverture pour le passage des essuie-mains disposés en rouleau dans ledit conteneur.

Le brevet US 4 534 491 décrit une paroi prévue sur un conteneur pour distribuer des feuilles perforées, et comprenant trois fentes radiales avec une ouverture centrale, de manière à former trois panneaux triangulaires flexibles.

Enfin, on connaît par le brevet belge 894 053 un récipient matière plastique pour serviettes, dont le couvercle supérieur comporte une paroi munie d'une ouverture elle-même obturée par un capuchon en matière déformable et pourvue d'un trou central.

La présente invention vise donc à pallier ces inconvénients.

Elle propose ainsi un boîtier du type précité de structure adaptée à permettre automatiquement la mise en place de la bande dans le boîtier, afin de garantir un état microbiologiquement propre et étanche et de maintenir cet état jusqu'à l'utilisation du boîtier.

Selon l'invention, le boîtier est caractérisé par les éléments de la revendication indépendante 1.

Selon une version intéressante, le couvercle est fixé de façon étanche au bord périphérique de la partie supérieure du récipient, et comporte des moyens amovibles ou destructibles pour isoler de façon étanche ladite cavité du milieu extérieur.

Ainsi, la cavité est notamment fermée de manière étanche par un opercule amovible ou destructible, obturant ainsi l'ouverture du couvercle avant l'enlèvement ou la destruction dudit opercule.

L'étanchéité est ainsi assurée avant toute utilisation du boîtier et l'opercule permet en outre de garantir l'inviolabilité du boîtier, en complément de l'élément de fermeture mobile, avant son achat ou son utilisation.

Selon l'invention, le procédé pour installer automatiquement une bande dépliable ou déroulable dans un boîtier est spécifié dans la revendication indépendante 4.

L'extraction de l'extrémité de bande ainsi que les étapes permettant son insertion dans l'orifice de la paroi étant automatiques, la bande reste microbiologiquement propre.

De plus, la présence de la fente permet un accès facile à l'orifice de la paroi.

Enfin, l'invention concerne une machine pour la mise en oeuvre dudit procédé comme spécifié dans la revendication indépendante 5.

D'autres particularités de l'invention résulteront de la description qui va suivre, en référence aux dessins annexés, donnés à titre d'exemples non limitatifs.

La figure 1 est une vue schématique en coupe transversale d'une forme de réalisation d'un boîtier selon l'invention.

La figure 2 est une vue schématique partiellement en coupe d'une autre forme de réalisation du boîtier.

La figure 3 est une vue en élévation illustrant schématiquement l'étape d'extraction et de torsion de l'extrémité de la bande d'un mode de réalisation de la machine selon l'invention.

La figure 4 est une vue en élévation illustrant schématiquement l'étape de sélection d'une paroi sur la machine de la figure 3.

La figure 5 est une vue de dessus de l'étape illustrée à la figure 4.

La figure 6 est une vue illustrant schématiquement l'étape d'insertion de l'extrémité de bande dans l'orifice de ladite paroi, via sa fente.

Suivant l'invention, le boîtier 1 comprend un récipient 2 ouvert dans sa partie supérieure et destiné à recevoir une bande dépliable ou déroulable, ainsi qu'une paroi 4 transversale obturant sensiblement la partie supérieure du récipient 2. Cette paroi 4 présente sensiblement en son centre un orifice 5 de passage de ladite bande, ainsi qu'une fente 6 s'étendant de sa périphérie jusqu'à l'orifice 5 au moins.

Ledit boîtier 1 comprend en outre des moyens 2a formant support de ladite paroi 4.

De plus, le boîtier 1 comprend un couvercle 3 destiné à fermer le boîtier et comportant dans sa partie supérieure une ouverture de passage de la bande obturée par un élément de fermeture mobile 10.

Cet élément de fermeture 10 peut être soudé au couvercle 3 par ses extrémités afin de maintenir l'inviolabilité du boîtier 1 avant son utilisation.

Le boîtier 1 est de préférence réalisé en matière plastique.

Selon un mode de réalisation, le récipient 2 est un cylindre droit à base ovale.

Bien entendu, un tel récipient peut avoir une toute autre forme, comme par exemple, un cylindre à base circulaire ou un parallélépipède.

Le bord périphérique de la partie supérieure du récipient 2 présente un épaulement 2a vers l'extérieur qui sert à élargir ladite partie supérieure, et sur lequel repose la paroi 4.

Selon un mode particulier de réalisation, la paroi 4 est fendue sur son petit axe, depuis sa périphérie jusqu'à l'orifice 5 de passage (voir figure 5).

Ledit orifice 5 est déformable. Son pourtour peut, d'une manière connue, présenter des fentes isolant des secteurs sensiblement triangulaires pouvant fléchir lors du passage de la bande, comme schématisé à la figure 5.

Comme le montrent les figures 1 et 2, le couvercle 3 est fixé de façon étanche au bord périphérique de la partie supérieure du récipient 2.

En effet, le couvercle 3 comporte deux bords périphériques parallèles 3a, 3b destinés à venir à cheval sur le bord périphérique du récipient 2. Le couvercle 3 est ainsi porté par ledit bord périphérique, une soudure du tout, par ultra-sons par exemple, donnant une excellente étanchéité et assurant une fixation de résistance adéquate du couvercle 3 sur le récipient 2. D'autres moyens de fixation connus sont également envisageables.

De plus, le boîtier 1 comporte une cavité 7, ménagée entre l'orifice 5 de la paroi transversale 4 et l'ouverture du couvercle 3. Cette cavité 7 est adaptée à recevoir un morceau de bande. La taille de ladite cavité 7 est fonction de la matière de la bande et par conséquent, du volume qu'occuperait son extrémité dans ladite cavité après son passage par l'orifice 5.

Selon une première forme de réalisation du boîtier, représentée à la figure 1, la paroi interne 8 du couvercle 3, formant la périphérie de la cavité 7, présente un épaulement 8a sur lequel est fixé un opercule 9 amovible, par exemple une pellicule collée et détachable, assurant l'étanchéité de la cavité 7 et garantissant son inviolabilité.

Le couvercle 3 comporte en outre un élément de fermeture 10 mobile, fixé par un de ces côtés et s'emboîtant au-dessus dudit opercule 9, et par conséquent de la cavité 7.

Selon une seconde forme de réalisation, représentée à la figure 2, la paroi interne 8 du couvercle présente un second épaulement 8b sur lequel repose ledit élément de fermeture 10, de manière à ce que ce dernier ne fasse pas saillie de la surface externe du couvercle 3 lui-même.

Suivant l'invention, le procédé pour la disposition automatique d'une bande dépliable ou déroulable dans un boîtier 1, tel que défini précédemment, comporte les étapes spécifiés dans la revendication indépendante 4.

Pour la mise en oeuvre d'un tel procédé, l'invention propose une machine adaptée à recevoir un ensemble de récipients 2 selon l'invention.

Ladite machine comprend notamment :
- des moyens, non représentés, pour déposer la bande dans un récipient 2 ;
- des moyens 15 pour extraire du récipient 2, maintenir en position haute au-dessus de celui-ci et faire tourner sur elle-même l'extrémité 13 de la bande ;
- des moyens 16 pour sélectionner une paroi 4 dans une réserve 14 de parois selon l'invention ;
- des moyens 18a, 18b pour écarter l'un de l'autre les bords 6a, 6b de la fente 6 de la paroi 4, afin d'ouvrir ladite fente ;
- des moyens 17 pour déplacer d'un mouvement relatif ladite paroi 4 vers le récipient 2 ;
- des moyens pour relâcher les bords 6a, 6b, de la fente 6.

Ladite machine comprend en outre des moyens, non représentés, pour :
- positionner la paroi 4 sur l'épaulement 2a du récipient ;
- assembler de manière étanche le couvercle 3 sur le récipient 2 ;
- fixer de manière étanche l'opercule 9 sur l'ouverture du couvercle.

Comme le montrent les figures 3 à 6, les moyens 15 comprennent des pinces. Lesdites pinces descendent suivant un axe, sensiblement vertical de préférence, au niveau de la bande bobinée pour saisir son extrémité 13 et remontent ensuite suivant le même axe à une hauteur suffisante pour faire tourner l'extrémité 13 sur elle-même (figure 3).

Un premier tiroir 16, actionné par vérin, permet la sélection d'une paroi 4 dans une réserve 14 où sont empilées plusieurs parois conformes à la description précédente, en poussant la première paroi située au bas de la pile, la paroi lui succédant prenant ainsi sa place au bas de la pile après ladite sélection (figure 4).

La sélection d'une paroi 4 pourrait être réalisée sous une toute autre forme, comme par exemple sur un plan circulaire.

Après cette sélection, un second tiroir 17, également actionné par vérin, amène ensuite ladite paroi 4 en regard de l'extrémité 13 de bande torsadée (voir figure 6).

La paroi 4 est maintenue par deux bras 18a, 18b articulés, disposés chacun de part et d'autre de la fente 6, comme représenté à la figure 5.

Suivant la figure 6, un de ces bras 18a, 18b soulève le bord correspondant 6a, 6b de la fente qu'il maintient, afin d'ouvrir ladite fente.

Ainsi l'extrémité 13 de bande peut être introduite, via la fente 6 ainsi ouverte, dans l'orifice 5 de la paroi.

Bien entendu, l'invention n'est pas limitée aux étapes de procédé et aux modes de réalisation décrits ci-dessus et des variantes d'exécution peuvent y être apportées.

Ainsi, la paroi 4 pourrait par exemple, être fendue sur la longueur totale de son petit axe, ou bien la fente pourrait ne pas être rectiligne.

Il peut également être envisagé que les bords 6a, 6b de la fente 6 soient écartés dans le même plan que celui de la paroi 4, et non dans un plan perpendiculaire, ou sensiblement perpendiculaire, au plan de la paroi 4, comme dans le mode de réalisation décrit.

## Revendications

1. Boîtier destiné à contenir une bande dépliable ou déroulable, comprenant un récipient (2) ouvert dans sa partie supérieure et adapté à recevoir ladite bande, une paroi transversale (4) présentant un orifice (5) de passage de ladite bande, et un couvercle (3) destiné à fermer le boîtier (1) et comportant dans sa partie supérieure une ouverture de passage de la bande obturée par un élément de fermeture mobile (10), le boîtier comportant également des moyens (2a) formant support de la paroi transversale (4), et une cavité (7) ménagée entre l'orifice (5) de la paroi transversale (4) et l'ouverture du couvercle (3) et adaptée à recevoir un morceau de bande, ladite paroi (4) étant séparée du récipient (2), **caractérisé** en ce que la paroi (4) présente une fente (6) s'étendant de sa périphérie jusqu'à l'orifice (5) au moins, ladite paroi étant susceptible d'être mise en place sur le bord périphérique de la partie supérieure du récipient indépendamment de celui-ci en obturant la partie supérieure du récipient (2), et en ce que lesdits moyens (2a) formant support de la paroi transversale (4) comportent un épaulement (2a) vers l'extérieur, sur le bord périphérique de la partie supérieure du récipient (2),
ledit épaulement (2a) servant à élargir ladite paroi supérieure, ladite paroi (4) reposant sur ledit épaulement.

2. Boîtier selon la revendication 1, caractérisé en ce que l'orifice (5) est sensiblement central.

3. Boîtier selon l'une des revandications 1 à 2, caractérisé en ce que l'orifice (5) est déformable.

4. Procédé pour installer automatiquement une bande dépliable ou déroulable dans un boîtier (1) selon l'une des revendications 1 à 3, comportant les étapes suivantes:
- on dépose une bande dans un récipient (2),
- on extrait du récipient (2) une extrémité (13) de la bande et on la maintient en position haute au-dessus de celui-ci ;
- on fait tourner sur elle-même l'extrémité (13) de la bande pour l'enrouler sensiblement en spirale ;
- on sélectionne une paroi (4) fendue et présentant un orifice (5) ;
- on écarte l'un de l'autre les bords (6a,6b) de la fente (6) de la paroi (4) afin d'ouvrir ladite fente (6) ;
- on déplace la paroi (4) d'un mouvement relatif vers la bande afin d'introduire l'extrémité (13) de la bande dans la fente (6) ainsi ouverte jusqu'à l'orifice (5) de ladite paroi (4) ;
- on relâche les bords (6a,6b) de la fente (6).
- on ferme le boîtier (1) pour un couvercle (3).

5. Machine pour la mise en oeuvre du procédé selon la revendication 4, afin d'installer automatiquement une bande dépliable ou déroulable dans un boîtier (1) selon l'une des revendications 1 à 3, la machine étant adaptée à recevoir un récipient (2) contenant ladite bande, comprenant :
- des moyens (15) pour extraire du récipient, maintenir en position haute au-dessus de celui-ci et faire tourner sur elle-même l'extrémité (13) de la bande ;
- des moyens (16) pour sélectionner une paroi (4) ;
- des moyens (18a, 18b) pour écarter l'un de l'autre les bords (6a,6b) de la fente (6) de ladite paroi (4) afin d'ouvrir ladite fente (6) ;
- des moyens (17) pour déplacer d'un mouvement relatif ladite paroi (4) vers le récipient (2) ;
- des moyens pour relâcher les bords (6a,6b) de la fente (6).

6. Machine selon la revendication 5, caractérisée en ce que les moyens (15) pour extraire et faire tourner sur elle-même l'extrémité (13) de bande comprennent des pinces pouvant d'une part, se déplacer sur un axe sensiblement vertical pour saisir la bande et la maintenir en position haute, et d'autre part, tourner autour dudit axe.

7. Machine selon l'une des revendications 5 ou 6, caractérisée en ce qu'elle comporte un moyen de sélection d'une paroi (4) dans une réserve (14) de parois empilées, des moyens pour pousser la première paroi et pour acheminer celle-ci en regard de l'extrémité (13) de la bande.

## Patentansprüche

1. Behälter zur Aufnahme eines entfaltbaren oder abrollbaren Bandes, bestehend aus einem im oberen Teil geöffneten und zur Aufnahme des besagten Bandes geeigneten Behälter (2), einer Querwand (4) mit einer Durchführöffnung (5) für das besagte Band und einen Deckel (3) zum Verschließen des Behälters (1), welcher in seinem oberen Teil eine Band-Durchführöffnung besitzt, die mit einem mobilen Schließelement (10) verschlossen ist. Der Behälter besitzt ebenfalls Teile (2a), die die Querwand (4) halten, und eine zwischen der Öffnung (5) der Querwand (4) und der Deckelöffnung (3) eingelassenen Höhlung (7), die für die Aufnahme eines Stücks Bandes geeignet ist. Die besagte Wand (4) ist vom Behälter (2) getrennt, die Wand (4) zeigt einen Schlitz (6), der sich mindestens vom Rand bis zur Öffnung (5) hinzieht. Die besagte Wand ist dazu gedacht, auf den Umfangsrand des oberen Behälterteils unabhängig von diesem gesetzt zu werden und den oberen Teil des Behälters (2) mittels der besagten Teile (2a) zu verschließen, welche eine Halterung für die Querwand (4) bilden, die auf dem Umfangsrand des oberen Teils des Behälters (2) eine Schulterung (2a) nach Außen zeigt. Diese Schulterung (2a) verbreitert die besagte obere Wand, wobei die Wand (4) auf dieser Schulterung ruht.

2. Behälter nach Patentanspruch 1, dadurch gekennzeichnet, dass die Öffnung (5) zentral in der Mitte liegt.

3. Behälter nach Patentanspruch 1 bis 2, dadurch gekennzeichnet, dass die Öffnung (5) verformbar ist.

4. Verfahren zum automatische Einlegen eines entfaltbaren oder abrollbaren Bandes in den Behälter (1) nach einem der Patentansprüche 1 bis 3, mit folgenden Etappen:
- ein Band in den Behälter (2) legen.
- eine Extremität (13) des Bandes aus dem Behälter (2) ziehen und sie in der oberen Position über dem Behälter halten.
- die Extremität (13) des Bandes um sich selbst drehen und zur Spirale wickeln.
- eine geschlitzte Wand (4) mit einer Öffnung (5) auswählen.
- die Ränder (6a, 6b) des Schlitzes (6) der Wand (4) auseinander drücken, um den besagten Schlitz (5) zu öffnen.
- die Wand (4) mit einer Bewegung zum Band verschieben, um die Bandextremität (13) in den derart geöffneten Schlitz (6) bis zur Öffinung (5) der besagten Wand (4) einzuführen.
- die Ränder (6a, 6b) des Schlitzes (6) loslassen.
- das Gehäuse (1) mit dem Deckel (3) schließen.

5. Maschine für den Einsatz des Verfahrens nach Patentanspruch 4, zum automatischen Einlegen des entfaltbaren oder abrollbaren Bandes in seinen Behälter (1) laut einem der Patentansprüche 1 bis 3, wobei die Maschine zur Aufnahme eines Behälters (2), in dem sich das besagte Band befindet, geeignet ist, einschließlich:
- Systeme (15), um die Extremität (13) des Bandes aus dem Behälter zu ziehen, sie in der oberen Position über dem Behälter zu halten und sie um sich selbst zu wickeln.
- Teile (16) zur Auswahl einer Wand (4).
- Teile (18a, 18b), um die Ränder (6a, 6b) des Schlitzes (6) in der besagten Wand (4) auseinander zu drücken und um den besagten Schlitz (6) zu öffnen.
- Teile (17) zum Verschieben der besagten Wand (4) hin zum Behälter (2), mittels einer relativen Bewegung.
- Teile, um die Ränder (6a, 6b) des Schlitzes (6) wieder loszulassen.

6. Maschine nach Patentanspruch 5, dadurch gekennzeichnet, dass die Teile (15) zum Herausziehen und Drehen um sich selbst der Bandextremität (13) Zangen aufweisen, die sich zum einen, um das Band zu greifen und in der hohen Position zu halten, in einer sichtbar senkrechten Achse verschieben können, und sich zum anderen um dieser besagten Achse drehen.

7. Maschine nach einem der Patentansprüche 5 oder 6, dadurch gekennzeichnet, dass sie eine Vorrichtung zur Auswahl einer Wand (4) aus einer Reserve (14) an gestapelten Wänden besitzt und Elemente, um die erste Wand herauszudrücken und diese vor die Extremität (13) des Bandes zu transportieren.

## Claims

1. Box designed to contain an unfoldable or unrollable band, consisting of a container (2) open at the top and suitable for containing the said band, a cross wall (4) with an opening (5) for passage of the said band, and a cover (3) designed to close the box, also with an opening for passage of the band, shut by a movable element (10). The box also has devices (2a) supporting the cross wall (4) and a cavity (7) between the opening (5) of the cross wall (4) and the opening of the cover (3) suitable for containing a section of the band. Since the cross wall (4) is separated from the container (2), it leaves a slot (6) extending at least from its edge to the opening (5). The cross wall can be placed on the peripheral edge of the upper part of the container, independently of the latter, blocking the upper part of the container (2). The devices (2a) supporting the cross wall (4) have a shoulder (2a) extending outwards from the edge of the upper part of the container (2). The shoulder (2a) enlarges the upper wall and allows the cross wall (4) to rest on it.

2. Box according to claim 1, except that the opening (5) is at or near the center.

3. Box according to claim 1 and 2, except that the opening (5) is flexible.

4. Procedure for automatic installation of an unrollable or unfoldable band in a box (1) built according to claims 1 to 3, including the following steps:
- place a band in the container (2),
- draw one end of the band (13) out of the container (2) and hold it vertically above the container,
- twirl the end of the band (13) into a spiral,
- select a slotted wall (4) with an opening (5),
- push apart the edges (6a, 6b) of the slot (6) in the wall (4) in order to open the slot (6),
- move the wall (4) towards the band in order to insert the end (13) of the band into the slot (6) thus opened up to the opening (5) of the wall (4),
- release the edges (6a, 6b) of the slot (6),
- close the box (1) with a cover (3).

5. Machine to implement the procedure according to claim 4, in order to automatically install an unrollable or unfoldable band in a box (1) according to one of claims 1 to 3. The machine is adapted to receive a container (2) containing the band, comprising:
- devices (15) to remove from the container, hold above it and twirl the end (13) of the band,
- devices (16) to select a wall (4),
- devices (18a, 18b) to separate and open the edges (6a, 6b) of the slot (6) of the cross wall (4) in order to open said slot (6),
- devices (17) to move the cross wall (4) towards the container (2),
- devices to release the edges (6a, 6b) of the slot (6).

6. Machine according to claim 5 with the characteristic that the device (15) designed to extract and twirl the end (13) of the band consists of a clip which can move along a largely vertical axis to grip the band, hold it up and twirl it around that axis.

7. Machine according to one of claims 5 or 6, with the characteristic that it can be used to select one wall (4) out of a store (14) of stacked walls and a device to push the first wall and move it with respect to the tip (13) of the band.
